# EUROPÄISCHE PATENTSCHRIFT

(11) **EP 2 380 457 B1**
(45) Veröffentlichungstag und Bekanntmachung des Hinweises auf die Patenterteilung: **29.10.2014**
(21) Anmeldenummer: 11163345.9
(22) Anmeldetag: 21.04.2011
(51) Int. Cl.: A47B 19/08, A47B 19/10, B42F 7/00

(54) **Notenpultmappe**
Music stand folder
Chemise porte-partitions pour lutrin

(30) Priorität: 26.04.2010 DE 102010018631; 04.05.2010 DE 202010006597 U; 15.03.2011 DE 102011014780
(43) Veröffentlichungstag der Anmeldung: 26.10.2011
(73) Patentinhaber: Petermann-Heym, Elgin, 12526 Berlin (DE)
(72) Erfinder: Petermann-Heym, Elgin, 12526 Berlin (DE)
(74) Vertreter: Maikowski, Michael

(56) Entgegenhaltungen:
- EP-A2- 0 021 627
- DE-U1- 9 106 721
- DE-U1- 9 213 691
- FR-A1- 2 470 011

## Beschreibung

Die Erfindung betrifft eine Notenpultmappe, mit wenigstens zwei an aneinandergrenzenden Längsseiten über ein Scharnier verbundenen, aus einem flächigen biegefestem Material bestehende Grundelementen und mit den Grundelementen über jeweils ein Scharnier verbundene Notenauflageelemente.

Eine derartige Notenpultmappe ist aus DE 91 06 721 U1 bekannt. Diese ist dazu geeignet, die Auflagefläche für Noten auf einem Notenpult zu vergrößern.

Eine gattungsgemäße Notenpultmappe, gemäß dem Oberbegriff des Anspruchs 1, ist aus FR 2 470 011 A1 bekannt.

Der Erfindung liegt die Aufgabe zu Grunde eine Notenpultmappe zu schaffen, die neben einer vergrößerten Auflagefläche eine sichere Fixierung der Notenpultmappe auf einem Notenpult ermöglicht und darüber hinaus Umblätterhilfen für unterschiedliche Notenblätter, Notenleporelli und/oder Notenleporellohefte bereit zu stellen.

Erfingdungsgemäß wird diese Aufgabe durch eine Notenpultmappe mit den in Anspruch 1 genannten Merkmalen gelöst. Dadurch, dass die Notenpultmappe neben den über ein Scharnier verbundenen Grundelementen und an den Grundelementen scharnierartig angelenkten Notenauflageelementen ein strangförmiges aus einem elastischen Material bestehendes Band umfasst, dass wenigstens eine Umblätterhilfe für Notenblätter und eine Befestigungshilfe für die Notenpultmappe an einem Notenpult ausbildet, ist vorteilhaft möglich, die Auflagefläche der Noten zu vergrößern, so dass häufiges Blättern vermieden werden kann und die Notenpultmappe auf allen marktüblichen Notenpulten aus Holz, Lochblech oder Metallstreben fixiert werden kann und darüber hinaus Umblätterhilfen bereitgestellt sind, mittels denen Noten befestigt und geordnet werden können. Diese Umblätterhilfen sind an verschiedenen Positionen angeordnet, so dass die Mappe für verschiedene Notenblattformate von A4 - A3 und Sonderformate sowie Notenleporelli oder Notenleporelloheften einsetzbar ist. Dabei ist vorgesehen, dass die äußeren Grundelemente jeweils zwei Führungsösen und das mittlere Grundelement vier Führungsösen aufweist, durch die das elastische Band derart geführt ist, dass auf einer Notenauflagefläche insgesamt vier senkrecht verlaufende Abschnitte des Bandes und sich an einer dem Notenpult zugeordneten Seite zwei diagonal verlaufende Abschnitte des Bandes ergeben. Hierdurch stehen unterschiedlich positionierte Umblätterhilfen für Notenblätter zur Verfügung, wobei sich in Abhängigkeit vom tatsächlichen Format der Notenblätter eine Vielzahl von Anordnungsmöglichkeiten ergeben. Darüber hinaus ist durch die an dem Notenpult zugewandte Seite von den diagonal verlaufenden Abschnitten eine Befestigung an dem Notenpult in einfacher Weise möglich, indem die diagonal verlaufenden Abschnitte des elastischen Bandes über das Notenpult gestreift werden.

Die Befestigungshilfe gestattet eine Fixierung der Notenpultmappe auf einem Notenpult, so dass man die Noten ungehindert umblättern und sich Notizen machen kann, ohne dass die Notenpultmappe zur Seite rutscht oder verkantet. Die Notenpultmappe ist hierdurch einseitig belastbar ohne zu kippen. Die Notenpultmappe ist darüber hinaus vorteilhaft zusammenfaltbar und kann so als Transportmittel für die Noten dienen. Darüber hinaus gestattet die Notenpultmappe eine schöne Bühnenpräsenz.

In bevorzugter Ausgestaltung der Erfindung ist vorgesehen, dass die Grundelemente und die Notenauflageelemente aus einem Karton mit einem Flächengewicht von 400 - 500 g/m² oder Kunststoff bestehen. Hierdurch ergibt sich eine ausreichend biegesteife Ausführung der Notenpultmappe ohne dass das Gewicht der Mappe selbst unnötig erhöht ist. Die Notenpultmappe hat beispielsweise ein Gewicht zwischen 180 und 200 g.

Ferner ist in bevorzugter Ausgestaltung der Erfindung vorgesehen, dass die Scharniere von Falzscharnieren gebildet sind, die in den Karton geprägt sind. Hierdurch lässt sich in einfacher Weise eine Notenpultmappe aus einem entsprechenden Gesamtzuschnitt herstellen.

In weiterer bevorzugter Ausgestaltung der Erfindung ist vorgesehen, dass die Notenpultmappe drei Grundelemente umfasst. Hierdurch lässt sich eine besonders große Notenpultmappe erzielen, die zur Aufnahme entsprechend großer Notenblätter, Notenleporelli oder Notenleporelloheften geeignet ist.

Die Erfindung wird nachfolgend in Ausführungsbeispielen anhand der zugehörigen Zeichnungen näher erläutert. Es zeigen:
- Figur 1: eine schematische Perspektivansicht einer Notenpultmappe;
- Figur 2: eine schematische Perspektivansicht einer auf einem Notenpult befestigten Notenpultmappe;
- Figur 3: schematisch die Anordnung einer Notenpultmappe auf einem Notenpult;
- Figur 4: auf einem Notenpult angeordnete zusammengefaltete Notenpultmappe;
- Figur 5: eine in Arbeitsstellung befindliche Notenpultmappe mit eingelegtem Notenleporello;
- Figur 6: eine in Arbeitsstellung befindliche Notenpultmappe mit mehreren Notenleporellos;
- Figur 7: eine in Arbeitsstellung befindliche Notenpultmappe mit mehreren Notenleporellos in einer anderen Anordnung;
- Figur 8: eine in Arbeitsstellung befindliche Notenpultmappe mit einem Notenleporelloheft;

Figur 1 zeigt eine insgesamt mit 10 bezeichnete Notenpultmappe. Die Notenpultmappe 10 besitzt drei Grundelemente 12, 14 und 16, die jeweils über ein Scharnier 18 bzw. 20 an ihren zueinander gewandten Längsseiten verbunden sind. An den unteren Stirnseiten besitzen die Grundelemente 12, 14 und 16 jeweils Notenauflageelemente 22, 24 bzw. 26. Diese Notenauflageelemente sind über Scharniere 28, 30 bzw. 32 mit den Grundelementen 12, 14 bzw. 16 verbunden.

Die Notenpultmappe 10 besteht beispielsweise aus einem Karton mit einem Flächengewicht von 400 - 500 g/m², wobei die Scharniere 18, 20, 28, 30 und 32 Falzscharniere sind, die in den Karton geprägt sind.

Nach einem anderen Ausführungsbeispiel können die Scharniere 18, 20, 28, 30 und 32 auch von separaten Teilen gebildet sein, die mit den Grundelementen 12, 14 und 16 bzw. Notenauflageelemente 22, 24 und 26 auf geeigneten Art und Weise verbunden sind.

Dem Grundelement 12 sind zwei Führungsösen a und b, dem Grundelement 16 zwei Führungsösen h und g und dem Grundelement 14 vier Führungsösen c, d, e und f zugeordnet. Durch die Führungsösen ist ein strangförmiges aus einem elastischen Material bestehendes Band 34 geführt. Das Band 34 wird ausgehend von der Führungsöse a auf einer Notenauflagefläche 36 zur Führungsöse b, von dort an der Rückseite der Notenpultmappe 10, also an der dem Pult zugewandten Seite diagonal zur Führungsöse c, von dort wiederum auf der Notenauflagefläche 36 zur Führungsöse d, auf der Rückseite zur Führungsöse e dann wiederum auf der Notenauflagefläche 36 zur Führungsöse f geführt. Von der Führungsöse f wird auf der Rückseite das Band 34 zur Führungsöse g und von dort auf der Notenauflagefläche 36 zur Führungsöse h geführt. An den Führungsösen a und h wird das einteilige Band 34 mit geeigneten Mitteln, beispielsweise einem Splint gehalten.

Die Führungsösen a, c, f und h sind in den Grundelementen 12, 14 bzw. 16 eingebracht. Die Führungsösen b, d, e und g sind in den Notenauflageelementen 22, 24 bzw. 26 eingebracht.

Durch die Führung des Bandes 34 ergeben sich auf der Notenauflagefläche 36 jeweils vier senkrecht verlaufende Umblätterhilfen 38. Die Notenblätter können hierdurch auf der Notenauflagefläche 36 aufliegen und auf den Notenauflageelementen 22, 24 bzw. 26 aufstehen.

Das Band 34 ist beispielsweise von einem Rundgummi oder dergleichen gebildet.

Figur 2 zeigt die Anordnung der Notenpultmappe 10 auf einem Notenpult 40. Das Notenpult 40 hat einen Ständer 42 und eine Pultfläche 44. Aufbau und Funktionsweise von Notenpulten 40 sind allgemein bekannt, so dass im Rahmen der folgenden Beschreibung hierauf nicht näher eingegangen wird.

Die Anordnung der Notenpultmappe 10 erfolgt auf dem Notenpult 40 derart, dass die Grundelemente 12, 14, 16 auf der Pultfläche 44 aufliegen. Die diagonal zwischen den Führungsösen b und c bzw. f und g geführten Abschnitte des Bandes 34 werden über das Grundgestellt der Pultfläche 44 geführt, so dass die Notenpultmappe 10 auf dem Notenpult 40 fixiert ist.

Figur 3 verdeutlicht das Aufliegen der Notenpultmappe 10 auf das Notenpult 40. Zunächst werden die Grundelemente 12, 14 und 16 aufgefaltet bis diese in einer Ebene zu liegen kommen. Anschließend werden entsprechend des Pfeils 46 die Notenauflageflächen 22, 24 bzw. 26 um 90° nach oben verschwenkt, so dass die Notenpultmappe 10 auf der Pultfläche 44 auf dem Notenpult 40 angeordnet werden kann. Hierbei werden die auf der Rückseite der Notenpultmappe 10 diagonal verlaufenden Bänder 34 über die Ecken der Notenpultfläche 44, (wie in Figur 2 gezeigt) gestreift.

Figur 4 zeigt die Rückansicht der Notenpultmappe 10 im zusammengefalteten Zustand. In dieser Position kann die Notenpultmappe 10 auch zum Transport und zur Lagerung von Notenblättern verwendet werden.

In den Figuren 5 - 8 sind verschiedene Anordnungsmöglichkeiten von Notenblättern auf einer in Arbeitsteilung befindlichen Notenpultmappe 10 gezeigt.

Figur 5 verdeutlicht, dass bis zu sechs DIN A4 große Notenseiten nebeneinander auf der Notenpultablage 10 abgelegt werden können.

Figur 6 verdeutlicht, dass auf der Notenpultmappe 10 beliebig lange Notenfahnen angeordnet sein können. Diese Notenfahnen werden von zusammenhängenden DIN A4 Bögen gebildet, die jeweils die Noten satzweise, stückweise oder dergleichen für ein Musikstück enthalten. Die Notenfahnen lassen sich unter die von dem Band 34 zwischen den Führungsösen c und d bzw. e und f geführten Abschnitte des Bandes 34 anordnen. Die hier auf der Notenauflagefläche 36 sichtbaren Abschnitte des Bandes 34 dienen als Umblätterhilfe 38, das heißt, auf einer gedachten Verbindungslinie zwischen zwei benachbarten DIN A4 Abschnitten der Notenfahnen können diese fixiert sein. So lassen sich durch einmaliges oder weniges Umblättern längere Stücke spielen. Die Notenpultmappe 10 nutzenden Musiker haben teilweise keine oder nur kurze Pausen in Ihren Stücken zum Umblättern. Durch das Wegfallen von Umblätteraktionen lassen sich so längere Stücke ohne Umblättern spielen.

Figur 7 verdeutlicht, dass gleichzeitig auf der Notenpultmappe 10 unter den unterschiedlich von dem Abschnitt des Bandes 38 gebildeten Umblätterhilfen mehrere Notenfahnen, in Form von so genannten Notenleporellos (mäanderförmig zusammengefaltete Notenfahnen) angeordnet sind. Entsprechend der Abfolge der zu spielenden Stücke kann so gleichzeitig eine Anordnung von mehreren Musikstücken auf der Notenpultmappe 10 erfolgen. Diese sind jeweils durch die Umblätterhilfen 38 fixiert und lassen sich in einfacher Weise ziehharmonikaförmig auf der Notenpultmappe 10 ausbreiten und entsprechend wieder zusammenfalten.

Schließlich zeigt Figur 8 eine Möglichkeit wo ein Notenleporelloheft bzw. Notenleporellobuch auf der Notenpultmappe 10 angeordnet ist. Ein derartiges Notenleporelloheft bzw. -buch ist beispielsweise im Wesentlichen auf dem Grundelement 12 angeordnet, so dass die in dem Notenleporelloheft bzw. -buch vorhandenen Notenfahnen nach rechts über die anderen Grundelemente 14 und 16 ausgefaltet werden können. Eine Fixierung erfolgt durch den Abschnitt des Bandes 34 der zwischen den Führungshülsen a und b verläuft. Das einseitige Belasten der Notenpultmappe 10 durch das Notenleporelloheft bzw. -buch kann durch die Befestigung der Notenpultmappe 10 an dem Notenpult 40, wie in Figur 2 gezeigt, ausglichen werden. Ein Kippen der Notenpultmappe 10 wird hierdurch vermieden.

### Bezugszeichenliste

- 10: Notenpultmappe
- 12: Grundelement
- 14: Grundelement
- 16: Grundelement
- 18: Scharnier
- 20: Scharnier
- 22: Notenauflageelemente
- 24: Notenauflageelemente
- 26: Notenauflageelemente
- 28: Scharnier
- 30: Scharnier
- 32: Scharnier
- 34: Band
- 36: Notenauflagefläche
- 38: Umblätterhilfe
- 40: Notenpult
- 42: Ständer
- 44: Pultfläche
- 46: Pfeil
- a: Führungsöse
- b: Führungsöse
- c: Führungsöse
- d: Führungsöse
- e: Führungsöse
- f: Führungsöse

## Patentansprüche

1. Notenpultmappe (10) die wenigstens zwei an aneinandergrenzenden Längsseiten über ein Scharnier (18, 20) verbundene, aus einem flächigen, biegesteifen Material bestehende Grundelemente (12, 14, 16), mit den Grundelementen (12, 14, 16) über jeweils ein Scharnier (28, 30, 32) verbundene Notenauflageelemente (22, 24, 26) und ein strangförmiges aus einem elastischen Material bestehendes Band (34), das wenigstens eine Umblätterhilfe (38) für Notenblätter und eine Befestigungshilfe für die Notenpultmappe (10) an einem Notenpult (40) ausbildet, umfasst, **dadurch gekennzeichnet, dass** die äußeren Grundelemente (12, 16) jeweils zwei Führungsösen (a, b), (h, g) und das mittlere Grundelement (14) vier Führungsösen (c, d) (e, f) aufweist, durch die das Band (34) derart geführt ist, dass auf einer Notenauflagefläche (36) insgesamt vier senkrecht verlaufende Abschnitte des Bandes (34) und an einer dem Notenpult (40) zugewandten Seite zwei diagonal verlaufende Abschnitte des Bandes (34) sich ergeben.

2. Notenpultmappe (10) nach Anspruch 1, **dadurch gekennzeichnet, dass** die Grundelemente (12, 14, 16) und die Notenauflageelemente (22, 24, 26) aus einem Karton mit einem Flächengewicht von 400 - 500 g/m² bestehen.

3. Notenpultmappe (10) nach Anspruch 1, **dadurch gekennzeichnet, dass** die Scharniere (18, 20, 28, 30, 32) von Faltscharniere gebildet sind, die in den Karton geprägt sind.

4. Notenpultmappe (10) nach Anspruch 1, **dadurch gekennzeichnet, dass** die Notenpultmappe (10) drei Grundelemente (12, 14, 16) umfasst.

## Claims

1. Music stand folder (10) which comprises at least two main elements (12, 14, 16) that are connected at adjoining longitudinal sides via a hinge (18, 20) and consist of a flat, flexurally rigid material, music supporting elements (22, 24, 26) that are connected to the main elements (12, 14, 16) via a respective hinge (28, 30, 32), and a strand-like band (34) that consists of an elastic material, said band (34) forming at least one sheet-turning aid (38) for sheets of music and a fastening aid for fastening the music stand folder (10) to a music stand (40), **characterized in that** the outer main elements (12, 16) each have two guide eyelets (a, b), (h, g) and the central main element (14) has four guide eyelets (c, d), (e, f) through which the band (34) is guided so as to result in a total of four vertically extending sections of the band (34) on a music supporting surface (36) and two diagonally extending sections of the band (34) on a side facing the music stand (40).

2. Music stand folder (10) according to Claim 1, **characterized in that** the main elements (12, 14, 16) and the music supporting elements (22, 24, 26) consist of a cardboard with a surface weight of 400-500 g/m².

3. Music stand folder (10) according to Claim 1, **characterized in that** the hinges (18, 20, 28, 30, 32) are formed by folding hinges which are shaped into the cardboard.

4. Music stand folder (10) according to Claim 1, **characterized in that** the music stand folder (10) comprises three main elements (12, 14, 16).

## Revendications

1. Chemise porte-partitions pour pupitre (10) qui comporte au moins deux éléments de base (12, 14, 16) reliés au niveau de côtés longitudinaux adjacents l'un à l'autre par le biais d'une charnière (18, 20) et constitués d'un matériau plat rigide à la flexion, des éléments de support de partition (22, 24, 26) reliés aux éléments de base (12, 14, 16) par le biais d'une charnière (28, 30, 32) respective et une bande (34) en forme de cordon constituée d'un matériau élastique, laquelle bande forme un accessoire de tournement de pages (38) pour des feuillets de musique et un accessoire de fixation pour la chemise porte-partitions pour pupitre (10) sur un porte-partitions (40), **caractérisée en ce que** les éléments de base extérieurs (12, 16) comprennent respectivement deux oeillets de guidage (a, b), (h, g) et l'élément de base central (14) comprend quatre oeillets de guidage (c, d) (e, f), à travers lesquels la bande (34) est guidée de telle sorte qu'il en résulte, sur une surface de support de partitions (36), en tout quatre portions, s'étendant verticalement, de la bande (34) et, sur un côté tourné vers le porte-partitions (40), deux portions, s'étendant en diagonale, de la bande (34).

2. Chemise porte-partitions pour pupitre (10) selon la revendication 1, **caractérisée en ce que** les éléments de base (12, 14, 16) et les éléments de support de partitions (22, 24, 26) sont constitués d'un carton présentant un poids surfacique de 400 à 500 g/m².

3. Chemise porte-partitions pour pupitre (10) selon la revendication 1, **caractérisée en ce que** les charnières (18, 20, 28, 30, 32) sont formées par des charnières pliantes qui sont gaufrées dans le carton.

4. Chemise porte-partitions pour pupitre (10) selon la revendication 1, **caractérisée en ce que** la chemise porte-partitions pour pupitre (10) comporte trois éléments de base (12, 14, 16).
